# FASCICULE DE BREVET EUROPEEN

(11) **EP 0 051 885 B1**
(45) Date de publication et mention de la délivrance du brevet: **15.08.1984**
(21) Numéro de dépôt: 81201159.1
(22) Date de dépôt: 20.10.1981
(51) Int. Cl.: E01C 23/04

(54) **Dispositif perfectionné d'enfoncement et de positionnement de goujons dans des dalles en béton**
Vorrichtung zum Eindrücken und Setzen von Dübeln in Betonplatten
Apparatus for setting and positioning dowels in concrete slabs

(30) Priorité: 07.11.1980 BE 202732
(43) Date de publication de la demande: 19.05.1982
(73) Titulaire: Moser, Andréas, B-2000 Antwerpen (BE)
(72) Inventeur: Moser, Andréas, B-2000 Antwerpen (BE)
(74) Mandataire: De Brabanter, Maurice

## Description

La présente invention concerne un dispositif pour enfoncer et positionner des goujons dans des dalles en béton lors de la construction d'une route. Les goujons sont placés parallèlement entre eux de part et d'autre des joints séparant les dalles et perpendiculairement à ces joints.

Dans le présent mémoire, le terme « goujons désigne un goujon proprement dit ou une barre analogue permettant le retrait ou la dilatation du béton des dalles qu'il relie et constituant un élément de transfert des charges de part et d'autre du joint entre ces dalles.

On connaît par le brevet allemand DE-A 2406925 un dispositif monté sur une machine compacteuse-finisseuse, ce dispositif étant destiné à enfoncer et mettre en place des goujons d'acier dans le béton fraîchement coulé d'une dalle de route bétonnée. Le dispositif comprend une poutre horizontale qui comporte plusieurs magasins de goujons et des guides presseurs répartis deux à deux l'un en face de l'autre et dirigés vers le bas, destinés à pousser les goujons hors de pinces de support maintenant lesdits goujons en position d'attente et à enfoncer ces goujons jusqu'en position inférieure dans le béton non encore pris des dalles, ces pinces pouvant coulisser verticalement et transversalement par rapport à la poutre horizontale. Afin de ne pas interrompre la progression de la machine compacteuse-finisseuse pendant la mise en place des goujons, le dispositif est monté sur un chariot suspendu à des rails et conçu pour se déplacer le long de la machine susdite.

Ce dispositif connu présente toutefois plusieurs inconvénients d'utilisation.

Lors de l'enfoncement des goujons, les pinces de support susdits viennent reposer en position inférieure contre la surface encore plastique des dalles, ce qui provoque des altérations de cette surface.

En outre, comme la dalle encore plastique n'est pas maintenue en place lors de l'enfoncement des goujons par vibration, la masse du béton peut être dérangée à un point tel qu'il soit nécessaire d'ajouter du béton. Une opération supplémentaire de lissage de la surface est dès lors généralement nécessaire après l'enfoncement des goujons au moyen du dispositif connu.

Lors de chaque opération de mise en place des goujons, les déplacements du dispositif connu susdit par rapport à la machine compacteuse-finisseuse peuvent provoquer un tangage de cette dernière qui crée par conséquent des dénivellations inacceptables dans les dalles finies.

La présente invention a pour objet un dispositif de placement de goujons au niveau des joints de dalles de béton de route qui remédie aux inconvénients des techniques connues.

Le dispositif suivant l'invention est du type selon le DE-A-2406925, il permet d'enfoncer et de positionner par vibration parallèlement entre eux, des goujons dans des dalles en béton lors de la construction de routes, horizontalement, de part et d'autre des joints séparant ces dalles et perpendiculairement à ces joints, comprenant une poutre horizontale qui comprend au moins un magasin de goujons, des guides presseurs, des vibreurs et des organes de maintien destinées à agripper les goujons et qui est montée sur une armature indépendante de manière à pouvoir être déplacée verticalement par des moyens de déplacement au-dessus d'un joint, en vue d'enfoncer ces goujons jusqu'en position inférieure dans le béton non encore pris des dalles, les goujons étant désolidarisés des organes de maintien sous l'action des vibreurs sur la poutre et des guides presseurs sur lesdits goujons. Selon l'invention le dispositif du type ci-dessus comporte une plaque lisseuse inférieure destinée à reposer et à glisser sur la surface de la dalle en béton déjà compactée, cette plaque inférieure comportant des ouvertures pour le passage des goujons et de guides presseurs fixés à la poutre horizontale susdite coulissant vers le bas le long de guides verticaux pour assurer l'enfoncement des goujons dans le béton non encore pris des dalles tandis que les organes de maintien prennent appui sur la plaque inférieure susdite de manière à obstruer lesdits orifices.

La plaque inférieure ou plaque lisseuse du dispositif selon l'invention empêche des altérations de la surface des dalles, dues aux vibrations lors de l'enfoncement des goujons.

Le dispositif selon l'invention peut être réalisé comme dispositif de goujonnage-lissage indépendant de la machine compacteuse-finisseuse. Il est alors accroché à une machine compacteuse-finisseuse à coffrage glissant qui distribue, compacte et finit une dalle de béton en avancement continu, par des moyens d'entraînement permettant un mouvement discontinu dudit dispositif par rapport à ladite machine, ce qui évite l'arrêt de cette dernière lors de l'opération de positionnement des goujons.

Le dispositif selon l'invention peut également être relié directement au châssis d'une machine compacteuse-finisseuse. Ceci implique l'interruption de la progression continue de cette dernière, pendant la durée du positionnement des goujons, mais contrairement aux dispositifs connus, cet arrêt ne constitue pas un inconvénient, puisque les efforts exercés pour l'enfoncement des goujons ne se transmettent pas au châssis de la machine compacteuse-finisseuse, mais bien à la plaque inférieure ou plaque lisseuse du dispositif.

Dans un mode de réalisation préféré de l'invention, le dispositif peut être suspendu à une poutre horizontale solidaire du châssis de ladite machine compacteuse-finisseuse par des moyens articulés ou coulissants, capables de faire porter une partie du poids dudit dispositif par ledit châssis de la machine.

Ces moyens peuvent notamment comprendre un mécanisme de compensation, destiné à faire porter ledit dispositif avec un poids constant, réglable, par le châssis de la machine.

Dans une forme de réalisation particulière du dispositif selon l'invention, les moyens articulés susdits sont constitués par des paires de tringles formant chacune un parallélogramme articulé avec la poutre horizontale du châssis de la machine et avec la plaque lisseuse inférieure du dispositif.

Le mécanisme de compensation est avantageusement constitué par des tiges articulées aux tringles et suspendues à des ressorts. Ces ressorts peuvent prendre appui sur un guide porté par la poutre horizontale du châssis de la machine compacteuse finisseuse. Ils portent chacun une tige par un écrou vissé à l'extrémité filetée de chaque tige.

Selon une particularité générale supplémentaire de l'invention, les moyens de déplacement vertical de la poutre horizontale consistent avantageusement en des vérins hydrauliques, suspendus à des supports fixés sur ladite plaque inférieure du dispositif.

Dans le dispositif selon l'invention, les organes de maintien des goujons peuvent avantageusement être constitués par des pinces de maintien des goujons et être disposés de manière coulissante à la poutre horizontale, de part et d'autre des guides presseurs, comme dans les dispositifs connus décrits plus haut.

Il est toutefois possible de concevoir d'autres dispositions des organes de maintien des goujons dans le dispositif selon l'invention et notamment de les prévoir sur la plaque inférieure du dispositif, de façon que les organes soient totalement indépendants de la poutre horizontale.

D'autres détails et particularités de l'invention apparaîtront au cours de la description et des dessins annexés au présent mémoire qui représentent schématiquement et à titre d'exemple seulement, une forme de réalisation de l'invention. Dans ces dessins :
la figure 1 est une vue en élévation longitudinale d'une forme d'exécution du dispositif selon l'invention ;
la figure 2 est une coupe suivant la ligne II-II de la figure 1 ;
la figure 3 est une vue en élévation du dispositif selon l'invention ; et
la figure 4 est une vue analogue à la figure 3, montrant un stade ultérieur dans la mise en oeuvre du dispositif.

Dans ces différentes figures, les mêmes notations de référence désignent des éléments identiques.

Le dispositif représenté sert à enfoncer et à positionner des goujons 1 dans des dalles 2 en béton pour route. Les goujons 1 s'étendent de part et d'autre des joints de dilatation et de retrait entre les dalles 2. Les goujons 1 sont parallèles entre eux et perpendiculaires aux joints des dalles 2.

Dans l'exemple choisi, le dispositif représenté est accroché à la partie postérieure d'une machine compacteuse-finisseuse de coulée en continu des dalles 2 en béton.

A la figure 1, seules deux poutres postérieures 3 de la machine symbolisent cette dernière.

Le dispositif pour enfoncer et positionner les goujons 1 dans le béton constitutif des dalles 2 comprend essentiellement une plaque lisseuse 4 suspendue aux poutres potérieures 3 formant des bras porteurs horizontaux du châssis 9 de la machine compacteuse-finisseuse et reposant sur la surface de la dalle en béton 2 mise en place par cette machine, ainsi qu'une poutre horizontale 5 suspendue par l'intermédiaire de vérins de déplacement vertical 6, à des supports 7 fixés sur la plaque lisseuse 4.

La plaque lisseuse est accrochée au châssis 9 de la machine compacteuse-finisseuse par l'intermédiaire de vérins 8.

Le dispositif pour enfoncer et positionner les goujons, ainsi placé à l'arrière de la machine compacteuse-finisseuse, est entraîné par celle-ci dans une direction perpendiculaire aux joints entre les dalles 2, et peut être déplacé selon un mouvement de translation par rapport à la machine par l'actionnement des vérins 8 accrochés au châssis 9 de la machine compacteuse-finisseuse et articulés en 10 à la plaque lisseuse 4 du dispositif.

Comme indiqué, le dispositif dans son ensemble est suspendu à la poutre ou bras porteurs 3 du châssis 9 de la machine compacteuse-finisseuse, de préférence par l'intermédiaire de moyens articulés 11 capables de faire porter le dispositif par les poutres postérieures ou bras porteurs 3 du châssis 9 de la machine compacteuse-finisseuse avec une force essentiellement constante et réglable.

Les moyens articulés 11 sont constitués par des paires de tringles 12 formant chacun avec la poutre horizontale ou bras porteurs 3 du châssis 9 de la machine et avec la plaque lisseuse 4 un parallélogramme articulé destiné à reprendre une partie des efforts d'enfoncement des goujons 1 dans la dalle de béton 2 afin d'éviter une inclinaison indésirable de la plaque lisseuse 4, laquelle inclinaison provoquerait des dénivellations inacceptables dans la surface des dalles de béton 2. Les parallélogrammes articulés sont articulés à des mécanismes de compensation 13 constitués par des tiges 14 qui peuvent être suspendues à des ressorts 16, ces ressorts 16 prenant appui sur un guide 15 porté par la poutre horizontale ou bras 3 du châssis 9 de la machine compacteuse-finisseuse. La contrainte des ressorts 16 est réglable en modifiant la position d'un écrou 17 vissé à l'extrémité filetée de chaque tige 14. On peut ainsi régler la charge du dispositif sur chacune des poutres ou bras 3 de la machine compacteuse-finisseuse.

L'agencement décrit plus haut permet l'enfoncement et la mise en place des goujons sans interrompre la progression continue de la machine compacteuse-finisseuse. Il suffit, lors de chaque opération susdite, de relâcher les vérins de déplacement horizontale 8 pour immobiliser la plaque lisseuse 4 sur la dalle de béton 2 pendant la durée de mise en place des goujons 1.

Lorsque l'enfoncement et la mise en place des goujons 1 sont terminés, le dispositif est rappelé vers la machine compacteuse-finisseuse par actionnement des vérins 8.

Grâce au glissement de la plaque lisseuse 4 sur la surface de béton, les légères altérations des dalles, dues à l'enfoncement des goujons, sont aplanies.

L'enfoncement et la mise en place des goujons sont effectués par déplacement de la poutre horizontale 5 du dispositif. Cette poutre horizontale 5 s'étend parallèlement au joint séparant les dalles 2, et est déplaçable verticalement au-dessus des joints.

Le soulèvement et l'abaissement de la poutre horizontale 5 sont provoqués par les vérins de déplacement vertical 6.

La poutre horizontale 5 porte des pinces latérales 18 disposées deux à deux le long de ses bords longitudinaux et placées les unes vis-à-vis des autres. Chaque pince 18 est constituée en fait de deux bras articulés autour d'un pivot supérieur 19 et sollicités constamment l'un vers l'autre par un ressort de rappel 20. Les bras de chaque pince 18 présentent dans leur partie inférieure des évidements 24 dont les largeurs correspondent au diamètre des goujons 1.

Chaque pince 18 est guidée par un collier latéral supérieur 21 et par un collier latéral inférieur 22 fixés à la poutre horizontale 5. Le pivot supérieur 19 de chaque pince 18 fait saillie de part et d'autre des bras de cette pince et sert de butée pour le collier latéral supérieur 21. Ainsi, chaque pince 18 permet à la poutre horizontale 5 de se déplacer verticalement lors de l'enfoncement des goujons 1 (figure 3).

Des guides presseurs 23, solidaires de la poutre horizontale 5 sont répartis régulièrement par paires entre les paires de pinces latérales 18 et sont disposés les uns en face des autres. Ces guides presseurs 23 sont constitués chacun d'une barre dont l'extrémité inférieure présente une encoche 27 ouverte vers le bas, correspondant au diamètre des goujons 1. Ils sont fixés latéralement à la poutre horizontale 5 et dirigés vers le bas. Lors de l'abaissement de la poutre horizontale 5, les guides presseurs 23, qui sont également entraînés vers le bas, poussent les goujons 1 vers le bas et forcent les bras des pinces de maintien 18 à s'ouvrir à l'encontre des ressorts de rappel 20, de manière à libérer ces goujons 1 qui sont ensuite enfoncés dans le béton par des guides-presseurs 23 à travers des ouvertures 26 ménagées dans la plaque lisseuse 4 (figure 4).

La poutre horizontale 5 est en outre équipée d'un ou plusieurs vibreurs 25 montés sur sa face supérieure et capables de lui transmettre des vibrations appropriées.

Avant d'enfoncer et de positionner les goujons 1 dans le béton non encore pris et pratiquement plastique des dalles 2, le dispositif décrit ci-avant se trouve au-dessus de ces dalles 2 en reposant sur leur surface par sa plaque lisseuse 4. Dans la position supérieure (figure 3) de la poutre horizontale 5, les goujons 1 sont agrippés par les pinces latérales 18. A cet effet, les extrémités des goujons 1 sont engagées dans les évidements 24 des pinces 18 et reposent par leur poids contre les fonds de ces évidements 24, ménagés dans les extrémités des bras de ces pinces 18.

Pour pouvoir enfoncer les goujons 1 dans le béton des dalles 2, la poutre horizontale 5 est abaissée sous l'action des vérins de déplacement vertical 6. Au cours de la descente de la poutre horizontale 5, les extrémités inférieures des pinces 18 rencontrent la face supérieure de la plaque lisseuse 4. Lors de la descente subséquente de la poutre horizontale 5, les pinces 18 restent en place, mais cette poutre horizontale 5 avec les guides presseurs 23, continue sa descente en coulissant le long des pinces 18 immobilisées. Pendant la phase finale de descente de la poutre horizontale 5, les guides presseurs 23 entrent en contact avec les goujons 1 et exercent sur ceux-ci des forces dirigées vers le bas.

Les guides presseurs 23 poussent alors le goujon 1 au travers des ouvertures 26 ménagées dans la plaque lisseuse 4, dans le béton des dalles 2, jusqu'à leur position inférieure définitive.

Grâce à la présence de la plaque lisseuse 4 pendant l'enfoncement des goujons 1, la surface de la dalle n'est que très légèrement perturbée, nonobstant les vibrations engendrées pour l'enfoncement des goujons.

Ces légères perturbations de la surface des dalles en l'endroit même de l'enfoncement des goujons sont facilement lissées par la plaque inférieure 4 elle-même, qui glisse sur la surface de la dalle 2 lors du rappel du dispositif susdit vers la machine compacteuse-finisseuse par les vérins 8.

Le dispositif décrit ci-dessus permet donc, sans main-d'œuvre spécialisée et sans difficulté d'exécution, d'enfoncer et de mettre en place correctement et directement un grand nombre de goujons, sans perturber sérieusement la surface supérieure des dalles en béton lors de la mise en place des goujons, cette surface étant d'ailleurs à nouveau égalisée par la plaque lisseuse lors du retrait de celle-ci par les vérins 8.

Il est évident que l'invention n'est pas exclusivement limitée à la forme de réalisation représentée et que bien des modifications peuvent être apportées dans la forme, la disposition et la constitution de certains des éléments intervenant dans sa réalisation, à condition que ces modifications entrent dans le cadre de la teneur des revendications.

## Revendications

1. Dispositif pour enfoncer et positionner parallèlement entre eux des goujons (1) dans des dalles (2) en béton, par vibration, lors de la construction des routes, horizontalement, de part et dautre des joints séparant ces dalles (2) et perpendiculairement à ces derniers, dispositif comportant une poutre horizontale (5) qui comprend au moins un magasin de goujons (1), des guides presseurs (23), des vibreurs (25) et des organes de maintien (18) et qui est montée sur une armature indépendante de manière à pouvoir être déplacée verticalement au-dessus d'un joint, en vue d'enfoncer jusqu'en position inférieure dans le béton non encore pris des dalles (2), les goujons agrippés par les organes de maintien (18) desquels ils sont désolidarisés sous l'action des vibreurs (25) sur la poutre (5) et des guides presseurs (23) sur lesdits goujons (1), caractérisé en ce qu'il comporte une plaque lisseuse inférieure (4) destinée à reposer et à glisser sur la surface de la dalle (2) en béton déjà compactée, cette plaque inférieure (4) comportant des ouvertures (26) pour la passage des goujons (1) et des guides presseurs (23) fixés à la poutre horizontale susdite (5) coulissant vers le bas le long de guides verticaux (7) pour assurer l'enfoncement des goujons (1) dans le béton non encore pris des dalles (2) tandis que les organes de maintien (18) prennent appui sur la plaque inférieure (4) de manière à obstruer lesdits orifices (26).

2. Dispositif selon la revendication 1, caractérisé en ce fait qu'il est accroché à une machine compacteuse-finisseuse à coffrage glissant qui distribue, compacte et finit une dalle de béton en avancement continu, par des moyens d'entraînement permettant un mouvement discontinu dudit dispositif par rapport à ladite machine.

3. Dispositif selon la revendication 2, caractérisé par le fait qu'il est accroché à ladite machine par des vérins (8) à action parallèle au sens de progression de ladite machine.

4. Dispositif selon l'une quelconque des revendications 2 ou 3, caractérisé par le fait qu'il est en outre suspendu à des bras porteurs horizontaux (3) solidaires du châssis (9) de ladite machine par des moyens (11) articulés ou coulissants, capables de faire porter une partie du poids dudit dispositif par ledit châssis (9) de la machine.

5. Dispositif selon la revendication 4, caractérisé par le fait que lesdits moyens (11) capables de faire porter une partie du poids du dispositif par ledit châssis (9) de la machine comprennent un mécanisme de compensation (13), destiné à faire peser ledit dispositif avec un poids constant, réglable, sur le châssis (9) de ladite machine.

6. Dispositif selon la revendication 4, caractérisé en ce que les moyens articulés (11) susdits sont constitués par des paires de tringles (12) formant chacune un parallélogramme articulé avec les bras porteurs (3) du châssis (9) de la machine et avec la plaque lisseuse inférieure (4) du dispositif.

7. Dispositif suivant la revendication 5, caractérisé en ce que le mécanisme de compensation (13) est constitué par des tiges (14) articulées aux tringles (12) et suspendues à des ressorts (16).

8. Dispositif selon la revendication 7, caractérisé en ce que les ressorts (16) prennent appui sur un guide (15) porté par la poutre horizontale (3) du châssis (9) de la machine compacteuse-finisseuse.

9. Dispositif selon l'une quelconque des revendications précédentes, caractérisé en ce que lesdits organes de maintien (18) des goujons (1) sont disposés de manière à pouvoir coulisser sur ladite poutre horizontale (5), de part et d'autre desdits guides presseurs (23).

10. Dispositif selon l'une quelconque des revendications précédentes, caractérisé en ce que les organes de maintien (18) sont constitués par des pinces de maintien des goujons (1).

## Claims

1. Apparatus for pressing in dowels (1) and positioning them parallel to each other in concrete slabs (2), by vibration, when building roads, horizontally, on respective sides of the joints between the slabs (2) and perpendicularly to the latter, the apparatus comprising a horizontal beam (5) which comprises at least a dowel magazine (1), presser guides (23), vibrators (25) and holding members (18) and which is mounted on an independent frame structure such as to be able to be displaced vertically above a joint, for the purpose of pressing the dowels into a lower position in the concrete, which has not yet set, of the slabs (2), the dowels being gripped by the holding members (18) from which they are released under the action of the vibrators (25) on the beam (5) and the presser guides (23) on said dowels (1), characterised in that it comprises a lower smoothing plate (4) which is intended to rest and slide on the surface of the concrete slab (2) which is already in a compacted condition, said plate (4) having openings (26) for passing therethrough the dowels (1) and the presser guides (23) which are fixed to said horizontal beam (5) which slides downwardly along vertical guides (7) to cause the dowels (1) to be pressed into the concrete of the slabs (2), which has not yet set, while the holding members (18) bear against the lower plate (4) so as to block said openings (26).

2. Apparatus according to claim 1, characterised in that it is coupled to a compacting-finishing machine having a sliding casing means which distributes, compacts and finishes a concrete slab in a continuous forward feed mode, by entrainment means which permit discontinuous movement of said apparatus with respect to said machine.

3. Apparatus according to claim 2, characterised in that it is coupled to said machine by jacks (8) which act parallel to the direction of forward movement of said machine.

4. Apparatus according to either one of claims 2 and 3, characterised in that it is also suspended from horizontal carrier arms (3) which are fixed with respect to the chassis (9) of said machine by pivotal or sliding means (11) capable of causing a part of the weight of said apparatus to be carried by said chassis (9) of the machine.

5. Apparatus according to claim 4, characterised in that said means (11) which are capable of causing a part of the weight of the apparatus to be carried by said chassis (9) of the machine comprise a compensating mechanism (13) which is intended to cause said apparatus to bear on the chassis (9) of said machine with a constant, adjustable weight.

6. Apparatus according to claim 4, characterised in that said pivoted means (11) comprise pairs of rods (12) each forming a parallelogram which is pivotally connected to the carrier arms (3) of the chassis (9) of the machine and to the lower smoothing plate (4) of the apparatus.

7. Apparatus according to claim 5, characterised in that the compensating mechanism (13) comprises bars (14) which are pivotally connected to the rods (12) and which are suspended from springs (16).

8. Apparatus according to claim 7, characterised in that the springs (16) bear on a guide (15) which is carried by the horizontal beam (3) of the chassis (9) of the compacting-finishing machine.

9. Apparatus according to any one of the preceding claims, characterised in that said holding members (18) for holding the dowels (1) are so disposed as to be capable of sliding on said horizontal beam (5) on respective sides of said presser guides (23).

10. Apparatus according to any one of the preceding claims, characterised in that the holding members (18) are formed by gripping means for holding the dowels (1).

## Patentansprüche

1. Vorrichtung zum Eindrücken und untereinander parallelen Setzen von Dübeln (1) in Betonplatten (2) in horizontale Lage durch Vibration beiderseits von diese Betonplatten (2) trennenden Fugen und senkrecht zu den letzteren im Straßenbau, mit einem Horizontalträger (5), der mindestens einen Vorratsbehälter für Dübel (1) sowie druckausübende Führungen (23), Vibratoren (25) und Halteorgane (18) aufweist und der an einem selbständigen Geräteteil in der Weise angebracht ist, daß er über einer Fuge vertikal bewegbar ist, um in den noch nicht erhärteten Beton hinein bis in eine untere Lage der Betonplatten (2) die Dübel zu führen, die von den Halteorganen (18) gehalten werden, von denen sie unter der Einwirkung der auf dem Träger (5) befindlichen Vibratoren (25) und der auf die Dübel (1) Druck ausübenden Führungen (23) gelöst werden, dadurch gekennzeichnet, daß die Vorrichtung eine untere Glättungsplatte (4) aufweist, die auf der Oberfläche der bereits verdichteten Betonplatte (2) aufliegen und über sie gleiten soll, und daß diese untere Platte (4) mit Öffnungen (26) für den Durchtritt der Dübel (1) und der Druckausübenden Führungen (23) versehen ist, die an dem Horizontalträger (5) befestigt sind, welcher an Führungen (7) entlang abwärts gleitet, um das Eindrükken der Dübel (1) in den noch nicht erhärteten Beton der Fahrbahnplatten (2) herbeizuführen, während die Halteorgane (18) sich so auf der unteren Platte (4) abstützen, daß die Öffnungen (26) verschlossen sind.

2. Vorrichtung nach Anspruch 1, dadurch gekennzeichnet, daß sie an einen Straßenfertiger mit Gleitschaltung, der in kontinuierlichem Vorschub eine Betonbahn verlegt, verdichtet und glättet, durch eine Antriebseinrichtung angehängt ist, die eine unstetige Bewegung dieser Vorrichtung gegenüber dem Straßenfertiger ermöglicht.

3. Vorrichtung nach Anspruch 2, dadurch gekennzeichnet, daß sie an den Straßenfertiger mit Hilfe von Arbeitszylindern (8) angehängt ist, die parallel zur Vorschubrichtung des Fertigers wirken.

4. Vorrichtung nach Anspruch 2 oder 3, dadurch gekennzeichnet, daß sie außerdem an mit dem Rahmen (9) des Straßenfertigers starr verbundenen horizontalen Tragarmen (3) durch eine angelenkte oder verschiebbare Einrichtung (11) aufgehängt ist, die einen Teil des Gewichts der genannten Vorrichtung auf den Rahmen (9) des Fertigers zu übertragen gestattet.

5. Vorrichtung nach Anspruch 4, dadurch gekennzeichnet, daß die Einrichtung (11), die einen Teil des Gewichts der Vorrichtung auf den Rahmen (9) des Fertigers zu übertragen vermag, eine Ausgleichsvorrichtung (13) aufweist, die dazu dient, die Vorrichtung mit einem gleichbleibenden, einstellbaren Gewicht auf dem Rahmen (9) des Straßenfertigers lasten zu lassen.

6. Vorrichtung nach Anspruch 4, dadurch gekennzeichnet, daß die angelenkte Einrichtung (11) aus Paaren von Gestängen (12) besteht, die mit den Tragarmen (3) des Rahmens (9) des Fertigers und mit der unteren Glättungsplatte (4) der Vorrichtung zu jeweils einem Gelenkparallelogramm verbunden sind.

7. Vorrichtung nach Anspruch 5, dadurch gekennzeichnet, daß die Ausgleichsvorrichtung (13) aus Stangen (14) besteht, die an die Gestänge (12) angelenkt und an Federn (16) aufgehängt sind.

8. Vorrichtung nach Anspruch 7, dadurch gekennzeichnet, daß die Federn (16) sich an einer Führung (15) abstützen, die von dem Horizontalträger (3) des Rahmens (9) des Straßenfertigers getragen wird.

9. Vorrichtung nach einem der vorhergehenden Ansprüche, dadurch gekennzeichnet, daß die Halteorgane (18) für die Dübel (1) so angeordnet sind, daß sie auf dem Horizontalträger (5) beiderseits der druckausübenden Führungen (23) verschiebbar sind.

10. Vorrichtung nach einem der vorhergehenden Ansprüche, dadurch gekennzeichnet, daß die Halteorgane (18) von Zangen zum Halten der Dübel (1) gebildet sind.
